# FASCICULE DE BREVET EUROPEEN

(11) **EP 1 037 332 B1**
(45) Date de publication et mention de la délivrance du brevet: **16.05.2007**
(21) Numéro de dépôt: 00400704.3
(22) Date de dépôt: 14.03.2000
(51) Int. Cl.: H01R 31/00

(54) **Connecteur basse tension pourvu d'un adaptateur et adaptateur pour un tel connecteur**
Schwachstromstecker mit einem Adapter und Adapter für einen solchen Stecker
Low voltage connector with adaptor and adaptor for such a connector

(30) Priorité: 16.03.1999 FR 9903199
(43) Date de publication de la demande: 20.09.2000
(73) Titulaire: INFRA + Société anonyme dite:, F-94240 L'Hay les Roses (FR)
(72) Inventeur: Masse, Dominique, 91360 Epinay sur Orge (FR); Nozick, Jacques, 75005 Paris (FR)
(74) Mandataire: CAPRI

(56) Documents cités:
- GB-A- 2 231 210
- GB-A- 2 305 025

## Description

La présente invention concerne un connecteur basse tension et plus particulièrement un connecteur basse tension faisant partie d'une catégorie spécifique dénommée catégorie 7 présentant des niveaux de diaphonie faibles en raison de l'isolation des broches arrangées par paire. En effet, ce type de connecteur basse tension comprend un corps généralement métallique ou métallisé définissant des compartiments électromagnétiquement isolés dans lesquelles les broches du connecteur sont disposées par paire de sorte qu'il n'y a pratiquement pas de couplage inductif entre les différentes paires de broches. Il s'agit donc d'un type de connecteur basse tension particulièrement adapté à des débits élevés en opposition à un connecteur du type RJ 45 qui présente des caractéristiques de diaphonie bien moins performantes.

Les broches arrangées par paire à l'intérieur du corps métallique ou métallisé sont maintenues dans un noyau en matière plastique. Chaque broche comprend une zone de contact adaptée à venir en contact électrique avec les broches d'un autre connecteur du même type et une zone de connexion qui est normalement adaptée à la réception d'un fil conducteur d'une paire constituant un cordon à huit fils. En général, les moyens de connexion se présentent sous la forme de contacts autodénudants définissant une fente dans laquelle les fils conducteurs individuels sont insérés de manière à inciser leur gaine protectrice jusqu'à l'âme.

Comme précisé ci-dessus, un tel connecteur basse tension peut être associé à un autre connecteur du même type : ceci est en effet possible en raison du caractère hermaphrodite de ce type de connecteur basse tension.

En résumé, on peut dire que la partie arrière du connecteur présentant les contacts autodénudants est adaptée au câblage d'un cordon de quatre paires de fils conducteurs alors que la partie avant est adaptée à l'enfichage d' un connecteur du même type.

Ce type particulier de connecteur base tension (catégorie 7) peut être utilisé dans des armoires de répartition, par exemple intégrées dans des bandeaux de rack, ou encore à l'intérieur d'un appareil électronique, monté sur un circuit imprimé. Toutefois, le connecteur à monter dans un bandeau de rack et le connecteur à monter dans un appareil électronique sur circuit imprimé ne sont pas exactement du même type, et nécessitent des outillages spécifiques qui entraînent un surcoût supplémentaire. En effet, un outillage spécifique set nécessaire pour la connexion des câbles de raccordement dans le cas d'un connecteur installé dans un bandeau de rack et un autre outillage spécifique est nécessaire pour le montage sur un circuit imprimé.

D'autre part, on ne peut pas se connecter à l'aide d'un connecteur RJ 45 ou d'un connecteur coaxial sur le côté du connecteur présentant les contacts autodénudants. En effet, ce côté du connecteur est spécialement adapté à la réception des paires de fils d'un cordon de câblage et non pas à celle d'un connecteur d'un type totalement différent. Le document GB-A-2305025 qui est considéré comme l'état de la technique le plus proche, décrit un connecteur basse tension correspondant au préambule de la revendication 1.

La présente invention a pour but de pallier ces inconvénients de l'art antérieur en définissant un connecteur basse tension permettant la connexion sur sa partie arrière d'un autre type de connecteur (RJ 45 ou BNC) ou autres ou encore le montage direct du connecteur sur une plaque de circuit imprimé.

Pour ce faire, la présente invention propose un connecteur basse tension comprenant une pluralité de broches arrangées par paire, chaque broche comprenant, sur l'avant du connecteur, une zone de contact adaptée à venir en contact électrique lors de l'enfichage d'un connecteur associé et, sur l'arrière du connecteur, une zone de connexion normalement adaptée à établir une connexion électrique avec un fil conducteur respectif, un adaptateur doté de moyens de connexion coopérant, à la place desdits fils conducteurs, avec les zones de connexion des broches et de moyens de contact adaptés à venir en contact électrique avec un composant rapporté, lesdites zones de connexion comprenant des contacts autodénudants à fentes et les moyens de connexion de l'adaptateur comprennent des broches insérées dans les fentes des contacts autodénudants.

Avantageusement, les contacts autodénudants à fentes sont directement accessibles de l'arrière du connecteur et orientés de telle sorte que les broches viennent s'insérer dans les fentes des contacts autodénudants par un déplacement translatif d'enfichage. L'adaptateur est simplement enfiché dans les fentes des contacts autodénudants, ce qui n'est pas possible avec une fiche du type RJ 45 où la connexion électrique des fils nécessite l'ouverture de la fiche.

Lorsque le connecteur est destiné à être fixé directement sur une plaque du circuit imprimé, l'adaptateur peut comprendre des plots coopérant directement avec des trous de contact ménagés dans le circuit imprimé. Le circuit imprimé constitue donc le composant rapporté de sorte que le connecteur peut être monté sur le circuit imprimé d'un appareil électronique par l'intermédiaire de l'adaptateur.

Dans une autre version, l'adaptateur peut intégrer une partie de circuit imprimé qui définit alors les moyens de contact destinés à venir en contact électrique avec un connecteur du type RJ 45 ou BNC ou autres.

Dans ce cas, les broches peuvent être chacune formées avec un plot inséré dans un trou de contact respectif ménagé dans un circuit imprimé définissant les moyens de contact.

La présente invention a également pour objet un adaptateur tel que défini ci-dessus présentant avantageusement des moyens de fixation permettant de le monter sur le connecteur basse tension.

La présente invention sera maintenant plus amplement décrite en référence aux dessins joints donnant à titre non limitatif trois modes de réalisation de la présente invention.

Sur les dessins :
- la figure 1a est une représentation schématique en coupe transversale éclatée d'un connecteur selon l'invention destiné à coopérer avec un connecteur du type RJ 45,
- la figure 1b est une vue de la figure 1a à l'état monté avec le connecteur RJ 45 prêt à être inséré,
- la figure 2 est une vue éclatée en perspective d'un connecteur selon l'invention équipé d'un adaptateur prêt à recevoir un connecteur du type coaxial (BNC) ou autres,
- les figures 2 a et 2b sont des vues similaires à celles des figures 1a et 1b pour le connecteur de la figure 2, et
- les figures 3a et 3b sont des vues similaires à celles des figures 1a et 1b pour un connecteur selon l'invention destiné à être monté sur une plaque de circuit imprimé, par exemple intégré dans un appareil électronique.

Le connecteur basse tension sur lequel est monté l'adaptateur selon l'invention est désigné dans son ensemble par la référence numérique 1. Il s'agit, comme susmentionné, d'un connecteur basse tension d'un type particulier comprenant un boîtier 10 qui est en général métallique ou métallisé qui est subdivisé en quatre compartiments destinés à chacun à recevoir une paire de broches, ce qui fait un total de huit broches pour le connecteur. Chaque paire de broches est maintenue dans son compartiment particulier par un noyau qui est réalisé en un matériau plastique. Ce noyau n'est pas représenté sur les dessins. Les broches s'étendent à travers le boîtier 10 du connecteur 1 de manière à définir une entrée et une sortie du connecteur. Du côté entrée, qui est bien visible sur la figue 2, les broches désignées par les références numériques 11 définissent une partie d'extrémité de connexion par exemple réalisée sous la forme de contacts autodénudants 13. Ces contacts autodénudants 13 sont destinés à la réception des paires de fils d'un câble basse tension (non représenté). Chaque fil du câble est individuellement inséré à travers la fente de son contact autodénudant respectif de manière à entailler sa gaine protectrice jusqu'à l'âme et ainsi définir un contact électrique. Normalement, les quatre paires de fils conducteurs formant le câble basse tension sont insérées à travers une pièce qui fait fonction d'organisateur spatial permettant d'amener chaque fil individuel dans la fente de son contact autodénudant respectif. Il suffit alors de presser ou pousser la pièce d'organisation spatiale dans le connecteur 1 de manière à établir le contact des huit fils simultanément avec les broches du connecteur.

Du côté sortie, le connecteur définit deux étages de contacts 15 qui comprennent chacun quatre broches 11. A ce niveau, les broches définissent une zone de contact destinée à venir en contact électrique avec un connecteur du même type. Avantageusement, le connecteur associé peut également être un connecter mâle de type hermaphrodite.

En résumé, on peut dire que les quatre paires de broches 11 sont disposées dans deux plans comprenant chacun deux paires définissant d'un côté des contacts autodénudanst pour des fils conducteurs et de l'autre côté des zones de contact pour un connecteur associé.

L'adaptateur selon l'invention qui a été désigné par la référence numérique 2 sur les dessins coopère avec le connecteur 1 sur son côté entrée c'est-à-dire du côté des contacts autodénudants 13 en lieu et place des fils conducteurs du câble basse tension (non représenté). L'adaptateur 2 est sensiblement identique dans les modes de réalisation 1 et 2 représentés sur les figures 1 et 2. Dans ces deux modes de réalisation, l'adaptateur comprend un corps 20 généralement en matière plastique moulée, huit broches 21 disposées selon une géométrie spatiale identique à celle des contacts autodénudants 13 des broches 11 du connecteur 1, et une plaque de circuit imprimé 23. Comme on peut le voir sur la figure 2, qui est une vue éclatée, également de l'adaptateur 2, on voit que le corps 20 de l'adaptateur 2 est réalisé sur sa face arrière avec un logement 202 adapté à la réception de la plaque de circuit imprimé 23. D'autre part, le fond du logement 202 est percé de huit ouvertures 203. Comme on peut le voir sur les figures 1a, 1b, 2a et 2b, les broches 21 sont réalisées avec des têtes 22 dont la dimension est adaptée pour passer à travers les ouvertures 203 réalisées dans le fond du logement 202 du corps 20 de l'adaptateur 2. D'autre part, la plaque de circuit imprimé 23 est également formée avec des trous de connexion 231 dont les dimensions sont adaptées à recevoir les têtes 22 des broches 21 avec un contact serrant de sorte que les têtes 22 des broches 21 sont maintenues à l'intérieur des trous de contact 231 de la plaque de circuit imprimé 23 en maintenant le corps 20 entre elles.

Dans le premier mode de réalisation des figures 1a et 1b, la plaque de circuit imprimé 23 est pourvue de huit zones de contact (non représentées) qui relient respectivement huit têtes 22 des broches 21 par l'intermédiaire de pistes conductrices s'étendant dans le circuit imprimé 23. Ces huit zones de contact (non représentées) sont destinées à venir en contact électrique avec huit broches respectives 31 faisant partie d'un connecteur femelle 3 du type RJ 45. Pour ce faire, le connecteur femelle RJ 45 3 comporte des moyens pour coopérer avec le connecteur 1 de manière à appliquer l'extrémité des broches de contact 31 sur les zones de contact du circuit imprimé 23. Il est dès lors possible d'enficher un connecteur mâle du type RJ 45 4 dans le logement correspondant formé dans le connecteur femelle RJ 45 3. Ainsi, il est possible grâce à l'adaptateur 2 selon l'invention de connecter un connecteur mâle du type RJ 45 4 sur le connecteur basse tension 1 de catégorie 7 grâce à l'adaptateur 2.

Le montage de l'adaptateur 2 sur le connecteur 1 est extrêmement simple étant donné que la disposition spatiale des broches 21 est identique à celle des contacts autodénudants 13 des broches 11 du connecteur 1. Ainsi, en enfichant simplement l'adaptateur 2 dans le connecteur 1 du côté des contacts autodénudants, les broches 21 viennent s'insérer automatiquement dans les contacts autodénudants 13 des broches 11 ce qui établit le contact électrique (voir détail agrandi de la figure 2b). Comme on peut le voir sur la figure 2, la fixation de l'adaptateur 2 sur le connecteur 1 peut par exemple être réalisée par encliquetage à l'aide de plots d'encliquetage 201 venant coopérer avec un profil correspondant du boîtier 10 du connecteur 1.

En se référant maintenant aux figures 2, 2a et 2b, on voit une autre utilisation de l'adaptateur 2 : à la place du connecteur femelle RJ 45 3, on utilise cette fois un connecteur coaxial du type BNC ou autres 3a dont les broches de contacts 3 la viennent s'insérer dans des trous d'enfichage respectifs 232 ménagés sur la plaque de circuit imprimé 23 comme on peut le voir clairement sur la figure 2. Par conséquent, la seule différence avec l'adaptateur des figures 1a et 1b est le mode de connexion du connecteur, puisqu'on n'utilise plus ici des zones de contact mais des trous d'enfichage 232, qui réalisent une fonction strictement identique. Pour compléter le câblage, on installe sur le connecteur coaxial 3a un capot 5a présentant une languette 51a adaptée à coopérer par encliquetage avec des ergots d'encliquetage 14 (fig. 3b et 3a) formés sur le boîtier 10 du connecteur 1 de manière à protéger l'ensemble de connexion. Pour finir, on peut venir se connecter à l'aide d'un connecteur coaxial femelle 4a sur le connecteur 3a.

Ainsi, grâce à l'adaptateur , on peut connecter un connecteur coaxial du type BNC sur un connecteur de catégorie 7.

On se référera maintenant aux figures 3a et 3b qui représentent la troisième forme de réalisation de l'adaptateur selon l'invention. Dans ce cas, il ne s'agit plus de pouvoir se connecter à l'aide d'un connecteur de type différent sur le connecteur 1, mais de monter directement le connecteur 1 sur une plaque de circuit imprimé, par exemple installée à l'intérieur d'un appareil électronique quelconque. On utilise alors en quelque sorte le même adaptateur que celui des modes de réalisation précédents, hormis que la plaque de circuit imprimé fait partie intégrante de l'appareil électronique sur lequel doit être monté le connecteur 1. Pour ce faire, comme on peut le voir sur les figures 3a et 3b, l'adaptateur comprend simplement un corps 20 sur lequel sont montées huit broches de connexion 21 pourvues de têtes d'enfichage 22 destinées à être insérées dans des trous d'enfichage 71 réalisés sur la plaque de circuit imprimé 7. La fixation de l'adaptateur 2 sur le connecteur 1 peut être réalisée (comme sur la figure 2) par encliquetage 201 venant coopérer avec un profil correspondant au boîtier 10 du connecteur 1. Dans cette version, le connecteur 1 est entièrement intégré à l'intérieur de l'appareil électronique et ces zones de contact 12 sont accessibles à travers un port ménagé dans la paroi 8 de l'appareil qui peut avantageusement être dotée d'un support 81 permettant de maintenir le connecteur 1 en position à l'intérieur de l'appareil. On peut alors venir se connecter à l'aide d'un connecteur 6 du même type, avantageusement hermaphrodite.

L'invention réside dans le fait de pouvoir connecter un connecteur basse tension par exemple de catégorie 7 à un connecteur d'une autre catégorie ou sur une plaque de circuit imprimé en utilisant en adaptateur installé en lieu et place des fils conducteurs du câble de raccordement, ledit adaptateur utilisant une plaque de circuit imprimé pour réaliser la connexion.

## Revendications

1. Connecteur basse tension (1) comprenant un boîtier (10) ayant une pluralité de broches (11) arrangées par paire, chaque broche comprenant, sur l'avant du connecteur, une zone de contact (12) adaptée à venir en contact électrique lors de l'enfichage d'un connecteur associé (6) et, sur l'arrière du connecteur, une zone de connexion (13) normalement adaptée à établir une connexion électrique avec un fil conducteur respectif, et un adaptateur (2) doté de moyens de connexion (21) coopérant, à la place desdits fils conducteurs, avec les zones de connexion (13) des broches (11) et de moyens de contact (23 ; 22) adaptés à venir en contact électrique avec un composant rapporté (3 ; 3a ; 7), **caractérisé en ce que** lesdites zones de connexion comprennent des contacts autodénudants à fentes (13) et les moyens de connexion de l'adaptateur comprennent des broches (21) insérées dans les fentes des contacts autodénudants.

2. Connecteur selon la revendication 1, dans lequel les contacts autodénudants à fentes (13) sont directement accessibles de l'arrière du connecteur et orientés de telle sorte que les broches viennent s'insérer dans les fentes des contacts autodénudants par un déplacement translatif d'enfichage.

3. Connecteur basse tension selon la revendication 1 ou 2, dans lequel l'adaptateur comprend des plots (22) coopérants dans des trous de contact (231 ; 71) ménagés dans un circuit imprimé (23 ; 7).

4. Connecteur basse tension selon la revendication 3, dans lequel le circuit imprimé constitue le composant rapportée, de sorte que le connecteur peut être monté sur un circuit imprimé d'un appareil par l'intermédiaire dudit adaptateur.

5. Connecteur basse tension selon la revendication 1, dans lequel le circuit imprimé (23) fait partie intégrante de l'adaptateur (2).

6. Connecteur basse tension selon la revendication 1, dans lequel les moyens de contact comprennent un circuit imprimé (23) relié aux moyens de connexion (21).

7. Connecteur basse tension selon la revendication 1, dans lequel les broches (21) sont chacune formées avec un plot (22) inséré dans un trou de contact respectif (231) ménagé dans un circuit imprimé (23) définissant les moyens de contact.

8. Connecteur basse tension selon la revendication 6 ou 7, dans lequel le circuit imprimé (23) comprend plusieurs zones de contact adaptées à venir en contact électrique avec un connecteur rapporté (3 ; 3a) d'un type différent.

9. Connecteur basse tension selon l'une quelconque des revendications précédentes dans lequel l'adaptateur (2) comprend des moyens de fixation (201) sur le boîtier (10).

## Claims

1. A low-voltage connector (1) provided with a housing (10) having a plurality of pins (11) arranged in pairs, each pin being provided with a contact zone (12) at the front of the connector, which contact zone serves to come into electrical contact when an associated connector (6) is plugged in, and with a connection zone (13) at the rear of the connector, which connection zone normally serves to establish electrical connection with a respective conductor wire, and an adapter (2) provided with connection means (21) co-operating, instead of said conductor wires, with the connection zones (13) of the pins (11), and also provided with contact means (23, 22) serving to come into electrical contact with a separate component (3, 3a; 7), said connector being **characterized in that** said connection zones comprise insulation-displacement contacts provided with slots (13), and the connection means of the adapter comprise pins (21) inserted into the slots of the insulation-displacement contacts.

2. A connector according to claim 1, in which the insulation-displacement contacts provided with slots (13) are directly accessible from the rear of the connector and are angularly positioned such that the pins are inserted into the slots of the insulation-displacement contacts by a plug-in movement in translation.

3. A low-voltage connector according to claim 1 or 2, in which the adapter is provided with tabs (22) that cooperate with contact holes (231; 71) provided in a printed circuit (23;7).

4. A low-voltage connector according to claim 3, in which the printed circuit constitutes the separate component, so that the connector can be mounted on a printed circuit of an appliance via said adapter.

5. A low-voltage connector according to claim 1, in which the printed circuit (23) is an integral part of the adapter (2).

6. A low-voltage connector according to claim 1, in which the contact means comprise a printed circuit (23) connected to the connection means (21).

7. A low-voltage connector according to claim 1, in which each of the pins (21) is formed with a tab (22) inserted into a respective contact hole (231) provided in a printed circuit (23) defining the contact means.

8. A low-voltage connector according to claim 6 or 7, in which the printed circuit (23) is provided with a plurality of contact zones serving to come into electrical contact with a separate connector (3; 3a) of a different type.

9. A low-voltage connector according to any preceding claim, in which the adapter (2) comprises fixing means (201) on the housing (10).

## Patentansprüche

1. Niederspannungsstecker (1), aufweisend ein Gehäuse (10) mit einer Vielzahl von paarweise angeordneten Stiften (11), wobei jeder Stift am vorderen Teil des Steckers einen Kontaktbereich (12), der dazu geeignet ist, beim Einstecken eines zugehörigen Steckers (6) in elektrischen Kontakt zu kommen, und am hinteren Teil des Steckers einen Verbindungsbereich (13) aufweist, der normalerweise dazu geeignet ist, eine elektrische Verbindung mit einem jeweiligen Leitungsdraht herzustellen, und einen Adapter (2), der mit Verbindungsmitteln (21), die - anstelle der Leitungsdrähte - mit den Verbindungsbereichen (13) der Stifte (11) zusammenwirken, und mit Kontaktmitteln (23, 22) versehen ist, die dazu geeignet sind, mit einem aufgesetzten Bauteil (3, 3a, 7) in elektrischen Kontakt zu kommen, **dadurch gekennzeichnet, dass** die Verbindungsbereiche selbst reinigende Schlitzkontakte (13) aufweisen und die Verbindungsmittel des Adapters Stifte (21) aufweisen, die in den Schlitzen der selbst reinigenden Kontakte eingeführt sind.

2. Stecker nach Anspruch 1, wobei die selbst reinigenden Schlitzkontakte (13) unmittelbar vom hinteren Teil des Steckers zugänglich und so ausgerichtet sind, dass die Stifte durch eine translative Einsteckbewegung in die selbst reinigenden Schlitzkontakte eingefügt werden.

3. Niederspannungsstecker nach Anspruch 1 oder 2, wobei der Adapter Kontakte (22) aufweist, die in Kontaktlöchern (231, 71) zusammenwirken, die in einer gedruckten Schaltung (23, 7) vorgesehen sind.

4. Niederspannungsstecker nach Anspruch 3, wobei die gedruckte Schaltung das aufgesetzte Bauteil derart bildet, dass der Stecker mittels des Adapters auf eine gedruckte Schaltung eines Geräts montiert werden kann.

5. Niederspannungsstecker nach Anspruch 1, wobei die gedruckte Schaltung (23) Grundbestandteil des Adapters (2) ist.

6. Niederspannungsstecker nach Anspruch 1, wobei die Kontaktmittel eine gedruckte Schaltung (23) aufweisen, die mit den Verbindungsmitteln (21) verbunden ist.

7. Niederspannungsstecker nach Anspruch 1, wobei die Stifte (21) jeweils mit einem Kontakt (22) gebildet sind, der in ein jeweiliges Kontaktloch (231) eingefügt ist, das in einer gedruckten Schaltung (23) vorgesehen ist, die die Kontaktmittel begrenzt.

8. Niederspannungsstecker nach Anspruch 6 oder 7, wobei die gedruckte Schaltung (23) mehrere Kontaktbereiche aufweist, die dazu geeignet sind, mit einem aufgesetzten Stecker (3, 3a) eines anderen Typs in elektrischen Kontakt zu kommen.

9. Niederspannungsstecker nach einem der vorhergehenden Ansprüche, wobei der Adapter (2) Befestigungsmittel (201) auf dem Gehäuse (10) aufweist.
